# EUROPÄISCHE PATENTSCHRIFT

(11) **EP 0 834 621 B1**
(45) Veröffentlichungstag und Bekanntmachung des Hinweises auf die Patenterteilung: **01.09.2004**
(21) Anmeldenummer: 97810479.2
(22) Anmeldetag: 14.07.1997
(51) Int. Cl.: E03C 1/22

(54) **Ablaufarmatur, insbesondere für eine Duschwanne**
Outlet fitting, especially for a shower tray
Bouche d'écoulement, spécialement pour une douche

(30) Priorität: 02.10.1996 CH 240896
(43) Veröffentlichungstag der Anmeldung: 08.04.1998
(73) Patentinhaber: GEBERIT TECHNIK AG, 8645 Jona (CH)
(72) Erfinder: Häsler, Heinz, 8645 Jona (CH); Rüegg, Urs, 8640 Rapperswil (CH)
(74) Vertreter: Groner, Manfred

(56) Entgegenhaltungen:
- DE-A- 4 414 888
- DE-U- 9 214 810
- DE-U- 9 218 567
- FR-A- 619 573
- US-A- 2 091 170

## Beschreibung

Die Erfindung betrifft eine Ablaufarmatur, insbesondere für eine Duschwanne nach dem Oberbegriff des Anspruchs 1.

Eine Ablaufarmatur dieser Art ist aus der DE 44 14 888 A bekannt geworden. Bei dieser ist jedoch die durch eine Wulst und eine Nut gebildete Verbindung zwischen Ablaufdeckel und Standrohr nur schwer lösbar. Eine Verwendung des Ablaufdeckels ohne Standrohr ist zudem in dieser Vorveröffentlichung nicht vorgeschlagen.

Eine weitere Ablaufarmatur ist aus der DE 92 18 567 U bekannt geworden. Bei dieser Armatur ist der Ablaufdeckel lösbar am oberen Ende eines Standrohres befestigt. Das Standrohr ist teleskopisch verschiebbar in einem feststehenden Ablaufrohr gelagert. Ist das Standrohr ausgezogen, so kann die Duschwanne bis zur Mündung des Standrohres mit Wasser gefüllt werden. Zur Führung des Standrohres ist in den Ablauftrichter ein Tauchrohr eingesetzt. Ähnliche Ablaufarmaturen offenbaren die EP-A-0 558 979 und die DE 92 14 810 U.

Der Erfindung liegt die Aufgabe zugrunde, eine Ablaufgarnitur der genannten Gattung zu schaffen, bei welcher das Standrohr leichter lösbar und dennoch sicher mit dem Ablaufdeckel verbindbar ist.

Die Aufgabe ist bei einer gattungsgemässen Ablaufarmatur gemäss Anspruch 1 gelöst. Die am Ablauftrichter angebrachten Befestigungsmittel erlauben im Bedarfsfall die Montage eines Standrohres. Das Standrohr bildet dann mit dem Ablaufdeckel eine Einheit, die stufenlos höhenverstellbar ist. Ein Tauchrohr ist nicht erforderlich und damit lässt sich die erfindungsgemässe Ablaufarmatur mit weniger Teilen einfacher herstellen und ist auch anpassungsfähiger. Wesentlich ist auch, dass das Standrohr nachträglich einsetzbar ist.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: Ein Schnitt durch eine erfindungsgemässe montierte Ablaufarmatur und einen Bereich einer Duschwanne, und
- Fig. 2: die Ablaufarmatur gemäss Fig. 1, jedoch mit montiertem Standrohr.

Ein an sich übliches Ablaufgehäuse 4 bildet einen Geruchverschluss mit einer Überlaufkante 20 und ist an einem Ende 21 an eine hier nicht gezeigte Ablaufleitung anzuschliessen. Das Gehäuse 4 ist mit einem Ablauftrichter 5 in einer Öffnung 3 einer hier nur andeutungsweise dargestellten Duschwanne 2 befestigt. Ein Dichtungsring 7 ist zwischen einem Kragen 4a des Gehäuses 4 und der Unterseite der Duschwanne 2 festgeklemmt. An der Unterseite des Ablauftrichters 5 ist ein Gewindestutzen 6 angeformt, der in ein Innengewinde 4b des Gehäuses 4 eingeschraubt ist. Zur Abdeckung der Öffnung 18 des Ablauftrichters 5 ist auf diesem abnehmbar ein Deckel 10 aufgesetzt. Dieser ist trittfest mit radial verlaufenden Stegen 12 oben am Ablauftrichter 5 abgestützt und besitzt Durchtrittsöffnungen 11, durch die Wasser von der Duschwanne 2 in das Gehäuse 4 ablaufen kann. Ein unterseitig am Deckel 10 angeformter zylindrischer Stutzen 17 durchgreift einen inneren Ansatz 9, in dem eine Dichtung 8 eingelegt ist. Über der Dichtung 8 sind in der Wandung des Stutzens 17 mehrere Rastöffnungen 13 eingearbeitet. Diese bilden Mittel zur Befestigung eines Standrohres 14 am Ablaufdeckel 10, wie die Fig. 2 zeigt.

Am oberen Ende des Standrohres 14 sind, entsprechend der Anzahl Rastöffnungen 13, nach oben ragende und federnde Zungen 15 angebracht, die jeweils mit einem Rastnocken 16 in eine Rastöffnung 13 eingreifen. Das Standrohr 14 ist somit wie ersichtlich lösbar und dennoch sicher mit dem Ablaufdeckel 10 verbunden. Die Aussenseiten des Standrohres 14 und des Stutzens 17 sind wie ersichtlich bündig und bilden eine kreiszylindrische Fläche. Soll die Duschwanne 2 bis zu einem bestimmten Niveau mit Wasser gefüllt werden, so wird der Deckel 10 mit dem Standrohr 14 bis zur ensprechenden Höhe der Öffnungen 11 aus dem Ablauftrichter 5 herausgezogen. Die Dichtung 8 gewährleistet, dass das Standrohr mit dem Deckel 10 in jeder Auszugsstellung gehalten ist. Soll das Wasser vollständig ablaufen, so wird der Deckel 10 mit dem Standrohr 14 wieder in die in Fig. 2 gezeigte Stellung zurückgeschoben. Ein beschädigtes Standrohr 14 kann ohne weiteres durch ein neues ersetzt werden. Ebenfalls ist es möglich, den Ablaufdeckel 10 durch einen anderen, beispielsweise einen verchromten zu ersetzen.

## Patentansprüche

1. Ablaufarmatur, insbesondere für eine Duschwanne (2), mit einem Ablaufgehäuse (4), das mit einem Ablauftrichter (5) an einer Öffnung (3) der Duschwanne (2) zu befestigen ist, mit einem Standrohr (14) sowie einem Ablaufdeckel (10), der über der Öffnung (3) der Duschwanne (2) anzuordnen ist, wobei der Ablaufdeckel (10) heraushebbar in die Öffnung (18) des Ablauftrichters (5) eingreift und an seiner Unterseite einen Stutzen (17) besitzt, an dem er im Ablauftrichter (5) abgestützt ist und mit Mitteln (13) zur lösbaren Befestigung des Standrohres (14), wobei der Stutzen (17) zylindrisch ausgebildet und ohne Standrohr (14) direkt im Ablauftrichter (5) montierbar ist, **dadurch gekennzeichnet, dass** die besagten Mittel (13) zur lösbaren Befestigung des Standrohres (14) aus Rastöffnungen (13) in der Wandung des Stutzens (17) besteht, derart, dass das Standrohr (14) nachträglich auf den zylindrischen Stutzen (17) aufrastbar ist, wobei am oberen Ende des Standrohres (14) nach oben ragende und federnde Zungen angebracht sind, die jeweils mit einem Rastnocken in eine Rastöffnung am Stutzen (17) eingreifen.

2. Ablaufarmatur nach Anspruch 1, **dadurch gekennzeichnet, dass** der Stutzten (17) an der Unterseite (19) des Ablaufdeckels (10) angeformt ist und dichtend in die Öffnung (18) des Ablauftrichters (5) eingreift.

3. Ablaufarmatur nach Anspruch 1 oder 2, **dadurch gekennzeichnet, dass** der Ablauftrichter (5) unterseitig einen Gewindestutzen (6) aufweist, der in das Ablaufgehäuse (4) eingeschraubt ist.

4. Ablaufarmatur nach Anspruch 3, **dadurch gekennzeichnet, dass** am Gewindestutzen (6) des Ablauftrichters (5) innenseitig Dichtungsmittel (8) angebracht sind.

5. Ablaufarmatur nach Anspruch 1, mit einem am Ablaufdeckel (10) befestigten Standrohr (14), **dadurch gekennzeichnet, dass** der Ablaufdeckel (10) direkt in die Öffnung (18) des Ablauftrichters (5) einsetzbar und mit dem Standrohr teleskopisch ausziehbar ist.

## Claims

1. Drainage fitting, in particular for a shower tray (2), having a drainage housing (4), which can be fastened on an opening (3) of the shower tray (2) by way of a drainage funnel (5), having a vertical pipe (14) and having a drainage cover (10), which can be arranged above the opening (3) of the shower tray (2), in which case the drainage cover (10) engages in the opening (18) of the drainage funnel (5) such that it can be lifted out, and has, on its underside, a connector (17) on which it is supported in the drainage funnel (5), and having means (13) for the releasable fastening of the vertical pipe (14), the connector (17) being of cylindrical design and being capable of being fitted directly in the drainage funnel (5) without the vertical pipe (14), **characterized in that** the said means (13) for the releasable fastening of the vertical pipe (14) comprise latching openings (13) in the wall of the connector (17) such that the vertical pipe (14) can be latched subsequently onto the cylindrical connector (17), upwardly projecting and resilient tongues being fitted at the top end of the vertical pipe (14) and engaging in a latching opening on the connector (17) in each case by way of a latching protuberance.

2. Drainage fitting according to Claim 1, **characterized in that** the connector (17) is integrally formed on the underside (19) of the drainage cover (10) and engages with sealing action in the opening (18) of the drainage funnel (5).

3. Drainage fitting according to Claim 1 or 2, **characterized in that** the drainage funnel (5) has, on the underside, a threaded connector (6) which is screwed into the drainage housing (4).

4. Drainage fitting according to Claim 3, **characterized in that** sealing means (8) are fitted on the inside of the threaded connector (6) of the drainage funnel (5).

5. Drainage fitting according to Claim 1 having a vertical pipe (14) fastened on the drainage cover (10), **characterized in that** the drainage cover (10) can be inserted directly into the opening (18) of the drainage funnel (5) and can be extended telescopically with the vertical pipe.

## Revendications

1. Elément de robinetterie d'évacuation, notamment pour un bac à douche (2), comportant un boîtier d'évacuation (4), qui doit être fixé à un entonnoir d'évacuation (5) au niveau d'une ouverture (3) du bac à douche (2) comportant un tube montant (14) ainsi qu'un couvercle d'évacuation (10), qui doit être disposé au-dessus de l'ouverture (3) du bac à douche (2), dans lequel le couvercle d'évacuation (10) s'engage, de manière à pouvoir en être retiré, dans l'ouverture (18) de l'entonnoir d'évacuation (5) et possède, au niveau de son côté inférieur, une tubulure (17), sur laquelle il prend appui sur l'entonnoir d'évacuation (5), et comportant des moyens (13) pour fixer de façon amovible le tube montant (14), la tubulure (17) étant réalisée avec une forme cylindrique et pouvant être montée, sans le tube montant (14), directement dans l'entonnoir d'évacuation (5), **caractérisé en ce que** lesdits moyens (13) de fixation amovible du tube montant (14) sont constitués par des ouvertures d'encliquetage (13) aménagées dans la paroi de l'embout (17), de telle sorte que le tube montant (14) peut être encliqueté ultérieurement sur l'embout cylindrique (17), auquel cas l'extrémité supérieure du tube montant (14) sont installées des languettes élastiques qui font saillie vers le haut s'engagent respectivement, par un ergot d'encliquetage, dans une ouverture d'encliquetage située sur l'embout (17).

2. Elément de robinetterie d'évacuation selon la revendication 1, **caractérisé en ce que** la tubulure (17) est formée sur la face inférieure (19) du couvercle d'évacuation (10) et s'engage d'une manière étanche dans l'ouverture (18) de l'entonnoir d'évacuation (5).

3. Elément de robinetterie d'évacuation selon la revendication 1 ou 2, **caractérisé en ce que** l'entonnoir d'évacuation (5) comporte, à sa partie inférieure, une tubulure filetée (6), qui est vissée dans le boîtier d'évacuation (4).

4. Elément de robinetterie d'évacuation selon la revendication 3, **caractérisé en ce que** les moyens d'étanchéité (8) sont disposés sur le côté intérieur de la tubulure filetée (6) de l'entonnoir d'évacuation (5).

5. Elément de robinetterie d'évacuation selon la revendication 1, comportant un tube montant (14) fixé au couvercle d'évacuation (10), **caractérisé en ce que** le couvercle d'évacuation (10) peut être inséré directement dans l'ouverture (18) de l'entonnoir d'évacuation (5) et peut être retiré de façon télescopique avec le tube montant.
